# EUROPÄISCHE PATENTSCHRIFT

(11) **EP 2 145 773 B1**
(45) Veröffentlichungstag und Bekanntmachung des Hinweises auf die Patenterteilung: **14.09.2016**
(21) Anmeldenummer: 08012915.8
(22) Anmeldetag: 17.07.2008
(51) Int. Cl.: B42C 3/00, B65H 45/28, B65H 45/30, B42C 19/06, B65H 37/04

(54) **Verfahren und Vorrichtung zum Herstellen von mehrblättrigen, gefalzten Druckereierzeugnissen, insbesondere Zeitschriften und Broschüren**
Device and method for producing multi-sheet, folded printed products, in particular magazines and brochures
Procédé et dispositif de fabrication de produits d'impression sur plusieurs feuilles et pliés, en particulier magazines et brochures

(43) Veröffentlichungstag der Anmeldung: 20.01.2010
(73) Patentinhaber: Hunkeler AG, 4806 Wikon (CH)
(72) Erfinder: Hunkeler, Franz, 4806 Wikon (CH); Hodel, Erich, 4806 Wikon (CH)
(74) Vertreter: Schaad, Balass, Menzl & Partner AG

(56) Entgegenhaltungen:
- EP-A- 1 288 015
- EP-A- 1 431 025
- EP-A- 1 661 673
- DE-A1- 3 016 573
- FR-A- 2 721 009
- US-A- 5 156 384
- US-A- 5 242 521
- US-A1- 2001 040 371
- US-A1- 2004 222 583

## Beschreibung

Die vorliegende Erfindung betrifft ein Verfahren und eine Vorrichtung zum Herstellen von mehrblättrigen, gefalzten Druckereierzeugnissen, insbesondere Zeitschriften und Broschüren, gemäss Oberbegriff des Anspruchs 1 bzw. des Anspruchs 8.

Bei der Herstellung von Druckereierzeugnissen, wie Zeitschriften, Broschüren, Hefte und dgl., im Digitaldruck werden die Seiten eines Druckereierzeugnisses hintereinander gedruckt. Erst wenn alle Seiten eines Erzeugnisses gedruckt sind, wird mit dem Drucken des nächsten Erzeugnisses begonnen.

Mit den bisher zur Verfügung stehenden Digitaldruckern, mit denen Materialbahnen mit einer Bahnbreite von bis zu 50 cm bedruckt werden können, ist es möglich, bei der Herstellung von Druckerzeugnissen im Format DIN A4 (bzw. 81/2 x 11 Zoll) zwei Seiten desselben Erzeugnisses, die mit ihrer Längsseite parallel zur Längserstreckung der Materialbahn verlaufen, nebeneinander zu drucken (sog. Doppelnutzen). Es werden aber bereits Digitaldruckmaschinen eingesetzt, die Materialbahnen mit einer Breite von 67 cm bedrucken können. Mit solchen Digitaldruckmaschinen können bei Druckereierzeugnissen im erwähnten Format DIN A4 drei Seiten desselben Erzeugnisses nebeneinander gedruckt werden (Dreifachnutzen).

DE 30 16 573 und US 2001/040371 sind Teil des Standes der Technik.

Der vorliegenden Erfindung liegt nun die Aufgabe zugrunde, ausgehend von einer in einer Digitaldruckmaschine bedruckten Materialbahn, die mit drei und mehr nebeneinander angeordneten Seiten eines Druckereierzeugnisses bedruckt ist, auf möglichst einfache und zeitsparende Weise und damit kostengünstig fertige Druckereierzeugnisse herzustellen.

Diese Aufgabe wird erfindungsgemäss mit einem Verfahren mit den Merkmalen des Anspruchs 1 und mit einer Vorrichtung mit den Merkmalen des Anspruchs 8 gelöst.

Das Herstellen eines gefalzten Endprodukts ausgehend von einer Materialbahn mit drei und mehr nebeneinander angeordneten, bedruckten Materialbahnabschnitten läuft dabei auf einfache Weise wie folgt ab:
In einem ersten Schritt wird bei sich vorwärts bewegender Materialbahn ein erster materialbahnstrang mit einem zweiten Materialbahnstrang zusammengebracht und mit letzterem entlang einer Verbindungslinie, die in Längsrichtung der Materialbahn im Bereich einer späteren Falzlinie verläuft, mittels eines Klebstoffs verbunden. Das zusammenführen der Materialbahnstränge kann dabei auf verschiedene Weise erfolgen, vorzugsweise jedoch wie in den Ansprüchen 3 und 4 definiert.

In einem zweiten Schritt werden von den beiden miteinander verbundenen und sich vorwärts bewegenden Materialbahnsträngen durch Querschneiden kontinuierlich Teilprodukte abgetrennt. Diese Teilprodukte werden in einem dritten Schritt zu einem Stapel gestapelt. Beim Stapeln oder nach dem Stapeln werden die Teilprodukte in einem vierten Schritt miteinander verbunden.

In einem weitern, fünften Schritt werden die Teilprodukte als Stapel gefalzt.

Auf entsprechende Weise lassen sich gemäss Anspruch 7 auch Endprodukte aus einer bedruckten Materialbahn, die vier nebeneinander angeordnete, bedruckte Materialbahnabschnitte aufweist, herstellen.

Andere bevorzugte Weiterausgestaltungen des erfindungsgemäseen Verfahrens und der erfindungsgemässen Vorrichtung bilden Gegenstand der übrigen abhängigen Ansprüche.

Im Folgenden wird die Erfindung anhand der Zeichnungen näher erläutert. Es zeigen rein schematisch:
- Fig. 1: den Ablauf des erfindungsgemässen Verfahrens bei einer ersten Ausführungsform,
- Fig. 2: in einer Vorderansicht die beiden im Verlauf des Verfahrens gemäss Fig. 1 zusammengeführten und miteinander verbundenen Materialbahnstränge,
- Fig. 3: in Vorderansicht die im Verlauf des Verfahrens gemäss Fig. 1 zu einem Stapel aufeinander gelegten und miteinander verbundenen Teilprodukte,
- Fig. 4: in Vorderansicht ein nach dem Verfahren gemäss Fig.1 hergestelltes gefalzte Endprodukt,
- Fig. 5-7: in, den Fig. 2 bis 4 entsprechenden, Darstellungen Zwischen- und Endprodukte, die gemäss einer Variante des in der Fig. 1 dargestellten Verfahrens hergestellt sind,
- Fig. 8: den Ablauf des erfindungsgemassen Verfahrens bei einer zweiten Ausführungsform,
- Fig. 9: in einer Vorderansicht die beiden im Verlauf des Verfahrens gemäss Fig. 8 zusammengeführten und miteinander verbundenen Materialbahnstränge,
- Fig. 10: in vorderansicht die im Verlauf des Verfahrens gemäss Fig. 8 zu einem Stapel aufeinander gelegten Teilprodukte,
- Fig. 11: in Vorderansicht ein nach dem verfahren gemäss Fig. 8 hergestelltes gefalztes Endprodukt,
- Fig. 12-14: in, den Fig. 9 bis 11 entsprechenden, Darstellungen Zwischen- und Endprodukte, die gemäss einer Variante des in der Fig. 8 dargestellten Verfahrens hergestellt sind, und
- Fig. 15: in Draufsicht eine Anlage zur Herstellung von Druckereierzeugnissen nach dem Verfahren gemäss Fig. 1.

An Hand der Figuren wird nun eine erste Ausführungsform des erfindungsgemässen Verfahrens erläutert.

Die in einer Digitaldruckstation bedruckte Materialbahn, 1 weist drei nebeneinander angeordnete, bedruckte Materialbahnabschnitte 2, 3 und 4 gleicher Breite auf. In der Figur 1a ist die Abgrenzung zwischen den Materialbahnabschnitten 2, 3 durch punktierte Linien 5, 6, die in Längsrichtung der Materialbahn 1 verlaufen, angedeutet. Jeder Materialbahnabschnitt 2, 3, 4 ist mit aufeinander folgenden Seiten eines Druckereierzeugnisses bedruckt, wobei jeweils 3 Seiten a, b, c bzw. d, e, f mit ihren Längsseiten parallel zur Längsrichtung der Materialbahn 1 verlaufend nebeneinander angeordnet sind. Die Abgrenzung zwischen den einzelnen Seiten jedes Materialbahnstranges 2, 3, 4 in Längsrichtung der Mäterialbahn 1 ist durch punktierte Linien 7, 8 bzw. 9 angedeutet.

Die von der Digitaldruckstation kommende Materialbahn 1 wird in Richtung des Pfeils A, die in Längsrichtung der Materialbahn 1 verläuft, vorwärts bewegt. während dieser Vorwärtsbewegung wird ein durch den Materialbahnabschnitt 4 gebildeter erster Materialbahnstrang 10 um eine parallel zur Vorschubrichtung A verlaufende Linie 12, die mit der Abgrenzungslinie 6 zusammenfällt, gegen einen zweiten Materialbahnstrang 11, der durch die beiden anderen Materialbahnabschnitte 2 und 3 gebildet wird, gefalzt, wie das durch den Pfeil B in Figur 1a angedeutet ist. Der zweite Materialbahnstrang 11 ist doppelt so breit wie der erste Materialbahnstrang 10. Vor dem Umfalzen des Materialbahnstrangs 10 wird die Materialbahn 1 entlang der Falzlinie 12 perforiert, wie das in der Figur 1a durch das nur schematisch dargestellte Perforierwerkzeug 13 angedeutet ist. Dieses Perforieren, das als Vorbereitung für das spätere Falzen dient, kann auch weggelassen worden.

Zum Verbinden der auf diese Weise zusammen geführten Materialbahnstränge 10 und 11 wird in Längsrichtung der Materialbahn 1 im Bereich der Mittellinie des Materialbahnstranges 11, d.h. im Bereich der Abgrenzungslinie 5, auf den zweiten Materialbahnstrang 11 ein Klebstoff aufgetragen, wie das in Figur 1a durch den Pfeil C angedeutet ist. In der Figur 2 ist in Vorderansicht die Materialbahn 1 mit den beiden miteinander verbundenen Materialbahnsträngen 10, 11 dargestellt, wobei die Klebstoffverbindung mit 14 und die Falzkante mit 12a bezeichnet ist.

Von der in Vorschubrichtung A weiter vorgeschobenen Materialbahn 1 mit dem gegen den zweiten Materialbahnstrang 11 umgelegten und mit letzterem verklebten ersten Materialbahnstrang 10 (Figur 1b) werden in einem nächsten Schritt entlang einer quer zur Vorschubrichtung A verlaufenden Linie kontinuierlich Teilprodukte 15 abgetrennt, wie das in Figur 1c durch die Scheren 16 symbolisiert wird. Jedes Teilprodukt 15 besteht aus einem ersten, vom ersten Materialbahnstrang 10 abgetrennten, bedruckten Bogen 17 und einem zweiten, vom zweiten Materialbahnstrang 11 abgetrennten, bedruckten Bogen 18. Die beiden Bogen 17 und 18 sind im Bereich einer Mittellinie 19 des zweiten Bogens 18 miteinander verklebt.

Diese Teilprodukte 15 (Figur 1d) werden anschliessend mit ihren Falzkanten 12a aufeinander ausgerichtet zu einem in Figur 1e schematisch dargestellten Stapel 20 aufeinander gelegt. Dabei wird jedes Teilprodukt 15 mittels eines Klebstoffes mit dem vorangehend auf den Stapel 20 aufgelegten Teilprodukt 15 im Bereich der Mittellinie 19 des zweiten Bogens 18, die mit der Längsmittellinie des breiteren Materialbahnstranges 11 und der späteren Falzlinie zusammenfällt, verbunden. Das Auftragen eines, Klebstoffes auf den zweiten Bogen 18 ist in Figur 1e mit dem Pfeil D angedeutet. In der Figur 3 sind in Vorderansicht die zum Stapel 20 aufeinander gelegten Teilprodukte 15 gezeigt, wobei die Klebstoffverbindung zwischen den Teilprodukten 15 mit 21 bezeichnet ist.

Im nachfolgenden Verfahrensschritt werden die gestapelten Teilprodukte 15 entlang einer mit der Mittellinie 19 der zweiten Bogen 18 zusammenfallenden Falzlinie 22 zu einem Endprodukt 23 gefalzt, wie das in Figur 1f durch den Pfeil E angedeutet ist. In Figur 4 ist in Vorderansicht das gefalzte Endprodukt 23 dargestellt, dessen Falzkante mit 24 bezeichnet ist.

Wie in der Figur 1g gezeigt wird zum Schluss das Endprodukt 23 an den an die Falzkante 24 angrenzenden Seitenrändern 23a, 23b sowie am der Falzkante 24 gegenüber liegenden Seitenrand 23c beschnitten. Dabei werden an diesen Seitenrändern 23a-c Randabschnitte 25, 25', 25'' weg geschnitten, wie das durch die Scheren 26 symbolisiert ist.

Das Wegschneiden der Randabschnitte 25 und 25' kann unter Umständen entfallen, z.B. dann, wenn an die Qualität des Endprodukts 23 keine allzu hohen Anforderungen gestellt werden.

Unter Bezugnahme auf die Figuren 5 bims7, die von der Darstellung her den Figuren 2 bis 4 entsprechen, wird nun eine Variante des Verfahrens, das vorstehend an Hand der Figur 1 erläutert worden ist, beschriebein.

Bei dieser Variante erfolgt das Umfalzen des ersten Materialbandstrangs 10 und das Verkleben des letzteren mit dem zweiten Materialbahnstrang 11 gleich wie beim an Hand der Figur 1 beschriebenen Verfahren. Daher ist die Figur 5 mit der Figur 2 identisch. Auch das Abtrennen von Teilprodukten 15 gemäss den Figuren 1c und 1d und das Stapeln der Teilprodukte 15 zu einem Stapel 20 erfolgt auf die bereits beschriebene Weise.

Anders als beim an Hand der Figur 1 beschriebenen Verfahren werden bei dieser Varianten die Teilprodukt 15 beim Aufeinanderlegen zum Stapel 20 nicht miteinander verbunden, das heisst, das Aufbringen eines Klebstoffes zwischen die aufeinander liegende Teilprodukte 15 und damit die Klebstoffverbindung 21 entfallen. Dies ist aus der Figur 6 ersichtlich, die im Übrigen der Figur 3 entspricht.

Die aufeinander liegenden Teilprodukte 15 werden um eine Falzlinie 22 zu einem Endprodukt 23' gefalzt, wobei die gestapelten Teilprodukte 15 vor oder nach dem Falzen entlang der Falzlinie 22 bzw. der Falzkante 24 auf eine geeignete Weise miteinander verbunden werden, vorzugsweise durch Heften. Die Figur 7, die der Figur 4 entspricht, zeigt in Vorderansicht das gefalzte und geheftete Endprodukt 23', wobei die schematisch dargestellte Heftverbindung mit 27 bezeichnet ist. Das Endprodukt 23' kann, wie an Hand der Figur le beschrieben, bei Bedarf an den Seitenrändern beschnitten werden.

Nachfolgend wir an Hand der Figur 8, die in der Darstellung der Figur 1 entspricht, eine zweiten Ausführungsform des erfindungsgemässen Verfahrens erläutert.

Diese zweite Ausführungsform unterscheidet sich von der ersten Ausführungsform gemäss Figur 1 durch eine andere Art des Zusammenführens der beiden Materialbahnstränge 10 und 11. Daher werden für sich entsprechende Merkmale und Teile in der Figur 8 und den dazu gehörigen Figuren 9 bis 11 dieselben Bezugszeichen verwendet, wie in den Figuren 1 bis 7. Bei der Beschreibung dieser zweiten Ausführungsform wird immer wieder auf die Beschreibung zu den Figuren 1 bis 7 Bezug genommen.

Bei der Vorwärtsbewegung der aus einer Digitaldruckstation kommenden, bedruckten Materialbahn 1 wird der erste, schmalere Materialbahnstrang 10 nicht wie bei der ersten Ausführungsform gegen den zweiten Materialbahnstrang 11 umgefalzt, sondern entlang einer parallel zur Vorschubrichtung A verlaufenden Schnittlinie 28, die mit der Abgrenzungslinie 6 zusammenfällt, vom zweiten Materialbahnstrang 11 abgetrennt, wie das in der Figur 8a durch die Schere 29 symbolisiert wird. Anschliessend wird der weg geschnittene Materialbahnstrang 10 so auf den zweiten Materialbahnstrang 11 aufgelegt, dass die beiden Materialbahnstränge 10 und 11 entlang einer ihrer Längskanten 10a, 11a miteinander fluchten, wie das: in Figur 8a durch den Pfeil F angedeutet ist. Gleichzeitig wird der erste Materialbahnstrang 10 - gleich wie bei der ersten Ausführungsform - entlang seiner anderen Längskante 10b mittels eines Klebstoffes mit dem zweiten Materialbahnstrang 11 verbunden. Das Auftragen des Klebstoffs auf den zweiten Materialbahnstrang in Längsrichtung der Materialbahn 1 im Bereich der Mittellinie des zweiten Materialbahnstranges 11, d.h. im Bereich der Abgrenzungslinie 5, ist durch den Pfeil C angedeutet.

Die weiteren, in den Figuren 8b bis 8g dargestellten Verfahrensschritte, nämlich das Abtrennen von Teilprodukten 15 von der Materialbahn 1 mit auf den zweiten Materialbahnstrang 11 aufgelegtem und mit diesem verbundenem ersten Materialbahnstrang 10 (Figuren 8b bis 8d), das Stapeln der Teilprodukte 15 zu einem Stapel 20 (Figur 8e), das Falzen der gestapelten Teilprodukte 15 entlang einer Falzlinie 22 zu einem Endprodukt 23 (Figur 8f) und das Beschneiden des Endprodukts 23 an den Seitenrändern 23a, 23b, 23c (Figur 8g) erfolgt auf die gleiche Weise wie beim ersten Ausführungsbeispiel. Es wird daher auf die entsprechenden Erläuterungen in der Beschreibung des Verfahrens gemäss Figur 1 verwiesen. zu erwähnen ist jedoch, dass das Beschneiden des Endprodukts 23 an den Seitenkanten 23a und 23b in der Regel nicht mehr nötig ist, da die eine dieser Seitenkanten 23a, 23b durch einen Bereich einer Längskante der Materialbahn 1 und die andere Seitenkante durch einen Bereich der Schnittkante 28 gebildet ist.

Die in der Figur 9 in Vorderansicht gezeigte Materialbahn 1 mit übereinander liegenden und miteinander verbundenen Materialbahneträngen 10, 11 unterscheidet sich von der in der Figur 2 gezeigten Materialbahn 1 nur dadurch, dass die Materialbahnstränge 10, 11 an ihren miteinander fluchtenden Längskanten 10a, 11a nicht miteinander verbunden sind. Entsprechendes gilt für die in der Figur 10 gezeigten gestapelten Teilprodukte 15 und das Endprodukt 23 gemäss Figur 11.

An Hand der Figuren 12 bis 14, die in der Darstellung den Figuren 9 bis 11 entsprechen, wird nun eine Variante der zweiten Ausführungsform des erfindungsgemässen Verfahrens gemäss Figur 8 erläutert.

Diese Variante entspricht der Variante gemäss den Figuren 5 bis 7. Das heisst, dass bei der in den Figuren 12 bis 14 gezeigten Variante die Teilprodukte 15 beim Übereinanderlegen nicht miteinander verbunden werden und damit die Klebstoffverbindung 21 entfällt. Dafür werden die gestapelten Teilprodukte 15 vor oder nach dem Falzen entlang der Falzkante 24 miteinander verbunden, vorzugsweise durch Heften. Diese Heftverbindung ist in der Figur 14 gleich wie in der Figur 7 mit 27 bezeichnet.

An Hand der Figur 15 wird nun eine Vorrichtung zur Durchführung des erfindungsgemässen Verfahrens (erstes und zweites Ausführungsbeispiel) beschrieben.

In der Figur 15 ist rein schematisch und in Draufsicht eine Verarbeitungslinie 30 gezeigt, die eine Abwickelstation 31 zum Abwickeln der zu bedruckenden Materialbahn von einer Rolle aufweist. Diese Abwickelstation 31 kann beispielsweise ein von der Anmelderin vertriebenes Abwickelmodul UM 6 sein. Der Abwickelstation 31 ist eine Digitaldruckstation 32 nachgeschaltet. Die in dieser Digitaldruckstation 32 bedruckte Materialbahn wird einer Zusammenführstation 33 zugeführt, in der die Materialbahnstränge 10, 11 zusammengeführt und mittels eines Klebstoffs miteinander verbunden werden. Für die Durchführung des ersten Ausführungsbeispiels des erfindungsgemässen Verfahrens nach Figur 1 kann die Zusammenführstation 33 eine Längsfalzstation bekannter Bauart sein. Für die Durchführung der zweiten Ausführungsform des erfindungsgemässen Verfahrens nach Figur 8 ist die Zusammenführstation 33 eine Bearbeitungseinheit zum Abtrennen des ersten Materialbahnstrangs 10 vom zweiten Materialbahnstrang 11 und anschliessenden Übereinanderlegen der beiden Materialbahnstränge 10, 11, wie sie z.B. von der Anmelderin unter der Bezeichnung "Bahnmerger WM6-Even" vertrieben wird. Es ist aber auch möglich, als Zusammenführstation 33 eine kombinierte Bearbeitungsstation einzusetzen, die wahlweise die Materialbahnstränge 10, 11 gemäss der ersten Ausführungsform oder gemäss der zweiten Ausführungsform zusammenbringt. Eine solche kombinierte Bearbeitungsstation bildet Gegenstand der europäischen Patentanmeldung Nr. 08 009 232.2 vom 20. Mai 2008 und wird von der Anmelderin unter der Bezeichnung "Folder-Merger FM6" vertrieben. Jede Ausführungsform der Zusammenführstation 33 ist mit einer Einrichtung zum Verbinden der beiden Materialbahnstränge 10, 11 entlang einer Verbindungslinie mittels eines Klebstoffs ausgerüstet.

Der Zusammenführstation 33 ist eine Querschneidstation 34 zum Abtrennen der Teilprodukte 15 nachgeschaltet. Als eine solche Querschneidstation 34 eignet sich das von der Anmelderin vertriebene Querschneidmodul CS6-I.

Die die Querschneidstation 34 verlassenden Teilprodukte 15 werden in einer Stapelstation 35 zu einem Stapel 20 aufeinander gelegt. Als Stapelstation 35 eignet sich ganz besonders die in der EP-A-1 471 022 beschriebene Sammelvorrichtung, die von der Anmelderin unter der Bezeichnung "Trommelsammler DC7" vertrieben wird. Für die Durchführung des erfindüngsgemässen Verfahrens nach den Figuren 1 und 8 ist die Stapelstation 35 mit einer Einrichtung zum Auftragen eines Klebstoffs auf das jeweils oberste Teilprodukt 15 im Stapel 20 im Bereich der späteren Falzlinie ausgerüstet.

Die in der Stapelstation. 35 gestapelten Teilprodukte 15 werden in einer Falzstation 36 zu einem Endprodukt 23 gefalzt. Für die Falzstation 36 kann beispielsweise die in der EP-B-1 213 245 beschriebene Falzvorrichtung oder ein Messerfalzwerk ZK500, das von der Firma Griesser & Kunzmann GmbH & CO. KG in Wellendingen (Bundesrepublik Deutschland) vertrieben wird, eingesetzt werden.

An die Falzstation 36 schliesst eine Seitenrandschneidstation 37 an, in der die gefalzten Endprodukte 23 an den Seitenrändern 23a, 23b und 23c beschnitten wird. Diese Seitenrandschneidstation 37 kann unter Umständen entfallen.

Die fertigen Endprodukte 23 werden am Ende der Verarbeitungslinie 30 einem Wegführmodul 38 übergeben.

Für die Durchführung der Variante der ersten und zweiten Ausführungsform des erfindungsgemässen Verfahrens wird die in Figur 15 gezeigte Verarbeitungslinie 30 noch durch eine Heftstation ergänzt, die beispielsweise zwischen der Falzstation 36 und der Seitenrandschneidstation 37 angeordnet wird.

Wird die Materialbahn 1 in der Digitaldruckstation 32 so bedruckt, dass 4 bedruckte Materialbahnabschnitte nebeneinander angeordnet sind, so erfolgt das Herstellen von Endprodukten ähnlich wie vorstehend beschrieben. Im Gegensatz zu den an Hand der Figuren 1 bis 14 beschriebenen Ausführungsformen haben dabei die beiden zusammen geführten Materialbahnstränge die gleiche Breite und bestehen jeweils aus zwei nebeneinander angeordneten, bedruckten Materialbahnabschnitten. Die dabei auf die beschriebene Weise hergestellten Teilprodukte bestehen dann aus einem gefalzten, äusseren, bedruckten Bogen und einem innerhalb des äusseren Bogens angeordneten, gefalzten, innen, bedruckten Bogen. Die beiden Bogen sind mittels eines Klebstoffs im Bereich der Falzkante des äusseren Bogens miteinander verbunden.

Nachfolgend wird ein drittes, in den Figuren nicht gezeigtes Ausführungsbeispiel beschrieben, bei dem das Stapeln der Teilprodukte 15 und das Verbinden derselben miteinander anders als bei den Ausführungsbeispielen gemäss den Figuren 1 und 8 erfolgt. Bei diesem dritten Ausführungsbeispiel werden auf die anhand der Figuren 1a-1d bzw. 8a-8d beschriebene Weise Teilprodukte 15 hergestellt. Diese Teilprodukte 15 werden dann entlang der Mittellinie des Bogens 18 satteldachartig gefalzt und anschliessend rittlings zu einem Stapel übereinander gelegt. Zum Verbinden der Teilprodukte 15 miteinander wird vor dem Übereinanderlegen der Teilprodukte 15 auf deren Innen- oder Aussenseite entlang der mit der Mittellinie 18 zusammenfallenden Falzlinie ein Klebstoff aufgetragen. Dabei kann der Klebstoff durchgehend oder nur bereichsweise aufgetragen werden. Ein derartiges Übereinanderlegen und Verbinden von Teilprodukten mittels Klebstoff ist z.B. in der WO-A-2005/072980 ausführlich beschrieben.

Bei einer Variante dieses dritten Ausführungsbeispiels kann das Verbinden der übereinander liegenden Teilprodükte statt mittels eines vor oder beim Stapeln der Teilprodukte aufgetragenen Klebstoffs durch Heften der übereinander liegenden Teilprodukte entlang deren Falzlinie erfolgen.

## Patentansprüche

1. Verfahren zum Herstellen von mehrblättrigen, gefalteten Druckereierzeugnissen, insbesondere zeitschriften und Broschüren, bei dem von einer, in einer Digitaldruckstation (32) bedruckten Materialbahn (1), die wenigstens drei in ihrer Längsrichtung nebeneinander angeordnete, bedruckte Materialbahnabschnitte (2, 3, 4) aufweist, ausgegangen wird, **dadurch gekennzeichnet, dass** bei der in einer Vorschubrichtung (A) bewegten Materialbahn (1) ein erster Materialbahnstrang (10), der durch wenigstens einen bedruckten Materialbahnabschnitt (4) gebildet wird, mit einem zweiten Materialbahnstrang (11), der durch zwei bedruckte Materialbahnabschnitte (2,3) gebildet wird, zusammengeführt und entlang einer in Längsrichtung der Materialbahn (1) verlaufenden Verbindungslinie mittels eines Klebstoffs mit dem zweiten Materialbahnstrang (11) verbunden wird, dass von den miteinander verbundenen Materialbahnsträngen (10, 11) durch Schneiden quer zur Vorschubrichtung (A) der Materialbahn (1) Teilprodukte (15) abgetrennt werden, die aus einem ersten, vom ersten Materialbahnstrang (10) abgetrennten, bedruckten Bogen (17) und einem mit letzterem verbundenen, zweiten, vom zweiten Materialbahnstrang (11) abgetrennten, bedruckten Bogen (18) bestehen, und die anschliessend zu einem Stapel (20) gestapelt werden, dass die Teilprodukte (15) beim Stapeln oder nach dem Stapeln miteinander verbunden werden und dass die Teilprodukte (15) als Stapel (20) um eine Falzlinie (22), die zwischen den nebeneinander liegenden, bedruckten Abschnitten des zweiten Bogens (18) verläuft, gefalzt werden.

2. Verfahren nach Anspruch 1, **dadurch gekennzeichnet, dass** die einzelnen Teilprodukte satteldachartig um die Falzlinie gefalzt und anschliessend rittlings zu einem Stapel übereinander gelegt werden.

3. Verfahren nach einem der Ansprüche 1 bis 2, **dadurch gekennzeichnet, dass** zum Zusammenführen der beiden Materialbahnstränge (10, 11) der erste Materialbahnstrang (10) um eine zur Vorschubrichtung (A) der Materialbahn (1) parallelen Linie (12) gegen den zweiten Materialbahnstrang (11) gefalzt wird.

4. Verfahren nach einem der Ansprüche 1 bis 2, **dadurch gekennzeichnet, dass** zum Zusammenführen der beiden Materialbahnstränge (10, 11) der erste Materialbahnstrang (10) entlang einer zur Vorschubrichtung (A) der Materialbahn (1) parallelen Linie (28) abgetrennt wird und die beiden Materialbahnstränge (10, 11) anschliessend übereinander gelegt werden.

5. Verfahren nach einem der Ansprüche 1 bis 4, **dadurch gekennzeichnet, dass** die Teilprodukte (15) beim Stapeln zu einem Stapel (20) im Bereich der Falzlinie (22) mittels eines Klebstoffes miteinander verbunden werden.

6. Verfahren nach einem der Ansprüche 1 bis 4, **dadurch gekennzeichnet, dass** die im Stapel (20) aufeinanderliegenden Teilprodukt (15) durch Heften entlang der Falzlinie (22) miteinander verbunden werden.

7. Verfahren nach einem der Ansprüche 1 bis 6, **dadurch gekennzeichnet, dass** bei einer Materialbahn (1), die vier nebeneinander angeordnete, bedruckte Materialbahnabschnitte aufweist, die gleich breiten Materialbahnstränge entweder durch Falzen des einen Materialbahnstrangs um die Mittellinie der Materialbahn gegen den andern Materialbahnstrang oder durch Abtrennen des einen Materialbahnstrangs und anschliessendes Übereinanderlegen der beiden Materialbahnstränge zusammengeführt und entlang einer in Längsrichttung der Materialbahn verlaufenden Verbindungslinie miteinander verbunden werden.

8. Vorrichtung zum Herstellen von mehrblättrigen, gefalteten Druckereierzeugnissen, insbesondere Zeitschriften und Broschüren, ausgehend von einer, in einer Digitaldruckstation (32) bedruckten Materialbahn (1), die wenigstens drei in ihrer Langsrichtung nebeneinander angeordnete, bedruckte Materialbahnabschnitte (2, 3, 4) aufweist, **gekennzeichnet durch** eine einer Digitaldruckstation (32) nachzuschaltende Zusammenführstation (33), in der ein erster Materialbahnstrang (10), der **durch** wenigstens einen bedruckten Materialbahnabschnitt (4) gebildet ist, mit einem zweiten Materialbahnstrang (11), der **durch** zwei bedruckte Materialbahnabschnitte (2, 3) gebildet ist, zusammengeführt wird und die eine Einrichtung zum Verbinden der beiden Materialbahnstränge (10, 11) entlang einer in Längsrichtung der Materialbahn (1) verlaufenden Verbindungslinie mittels eines Klebstoffs aufweist, **durch** eine der Zusammenführstation (33) nachgeschaltete Querschneidstation (34) zum Abtrennen von Teilprodukten (15) von den miteinander verbundenen Materialbahnsträngen (10, 11) **durch** Schneiden quer zur Vorschubrichtung (A) der Materialbahn (1), **durch** Mittel zum Vorschieben der bedruckten Materialbahn **durch** die Zusammenführstation (33) und zur Querschneidstation (34), **durch** eine Stapelstation (35) zum Stapeln der Teilprodukte (15) zu einem Stapel (20) und **durch** eine Falzstation zum Falzen der gestapelten Teilprodukte (15)um eine Falzlinie.

9. Vorrichtung nach Anspruch 8, **dadurch gekennzeichnet, dass** die Zusammenführstation (33) eine Bearbeitungsanordnung zum Falzen des ersten Materialbahnstrangs (10) um eine zur Vorschubrichtung (A) der Materialbahn (1) parallele Linie (12) gegen den zweiten Materialbahnstrang (11) oder eine Bearbeitüngsanordnung zum Abtrennen des ersten Materialbahnstrangs (10) entlang einer zur vorschubrichtung (A) der Materialbahn (1) parallelen Linie (28) und anschliessenden Übereinanderlegen der beiden Materialbahnstränge (10, 11) aufweist.

10. Vorrichtung nach Anspruch 8 oder 9, **dadurch gekennzeichnet, dass** zum Verbinden der Teilprodukte (15) miteinander eine Einrichtung zum Auftragen eines Klebstoffs auf die Teilprodukte (15) im Bereich der späteren Falzlinie (22) vorgesehen ist, die vorzugsweise der Stapelstation (35) zugeordnet ist.

11. Vorrichtung nach einem der Ansprüche 8 bis 10, **gekennzeichnet durch** eine Heftstation zum verbinden der aufeinanderliegenden Teilprodukte (15) entlang der Falzlinie (22).

12. Vorrichtung nach einem der Ansprüche 8 bis 11, **dadurch gekennzeichnet, dass** die Falzstation (36) der Stapelstation (35) nachgeschaltet ist und zum Falzen der gestapelten Teilprodukte (15) dient.

13. Vorrichtung nach einem der Ansprüche 8 bis 11, **dadurch gekennzeichnet, dass** die Falzstation zwischen der Querschneidstation und der Stapelstation angeordnet ist und zum Falzen der einzelnen Teilprodukte dient.

## Claims

1. Method of producing multi-leaf, folded printed products, in particular periodicals and brochures, based on a material web (1) which is printed in a digital printing station (32) and has at least three printed material-web portions (2, 3, 4) arranged one beside the other in its longitudinal direction, **characterized in that**, while the material web (1) is moved in an advancement direction (A), a first material-web strand (10), which is formed by at least one printed material-web portion (4), is combined with a second material-web strand (11), which is formed by two printed material-web portions (2, 3), and is connected to the second material-web strand (11) by means of an adhesive along a connecting line running in the longitudinal direction (A) of the material web (1), **in that** subproducts (15) are severed from the interconnected first and second material-web strands (10, 11) by cutting transversely to the advancement direction (A) of the material web (1), these subproducts consisting of a first printed sheet (17), severed from the first material-web strand (10), and a second printed sheet (18), connected to the first printed sheet and severed from the second material-web strand (11), and then being stacked to form a stack (20), **in that** the subproducts (15) are connected to one another during stacking or following stacking, and **in that** the subproducts (15) are folded as a stack (20) about a folding line (22) which runs between the adjacent printed portions of the second printed sheet (18).

2. Method as claimed in claim 1, **characterized in that** the individual subproducts are folded about the folding line in the manner of a gable roof and are then positioned one above the other in straddling fashion to form a stack.

3. Method as claimed in any one of claims 1 to 2, **characterized in that**, in order to combine the two material-web strands (10, 11), the first material-web strand (10) is folded against the second material-web strand (12) about a line (12) parallel to the advancement direction (A) of the material web (1).

4. Method as claimed in any one of claims 1 to 2, **characterized in that**, in order to combine the two material-web strands (10, 11), the first material-web strand (10) is severed along a line (28) parallel to the advancement direction (A) of the material web (1) and the two material-web strands (10, 11) are then positioned one above the other.

5. Method as claimed in any one of claims 1 to 4, **characterized in that**, during stacking to form a stack (20), the subproducts (15) are connected to one another by means of an adhesive in the region of the folding line (22).

6. Method as claimed in any one of claims 1 to 4, **characterized in that** the subproducts (15) located one upon the other in the stack (20) are connected to one another by stapling along the folding line (22).

7. Method as claimed in any one of claims 1 to 6, **characterized in that**, in the case of a material web (1) which has four printed material-web portions arranged one beside the other, the material-web strands of equal width are combined either by one material-web strand being folded against the other material-web strand about the center line of the material web or by one material-web strand being severed and then the two material-web strands being positioned one above the other, and they are connected to one another along a connecting line running in the longitudinal direction of the material web.

8. Apparatus for producing multi-leaf, folded printed products, in particular periodicals and brochures, based on a material web (1) which is printed in a digital printing station (32) and has at least three printed material-web portions (2, 3, 4) arranged one beside the other in its longitudinal direction, **characterized by** a combining station (33) arranged downstream of a digital printing station (32) and in which a first material-web strand (10), which is formed by at least one printed material-web portion (4), is combined with a second material-web strand (11), which is formed by two printed material-web portions (2, 3), and which has a device for connecting the two material-web strands (10, 11) by means of an adhesive along a connecting line running in the longitudinal direction (A) of the material web (1), by a cross-cutting station (34) which is arranged downstream of the combining station (33) and is severing subproducts (15) from the interconnected material-web strands (10, 11) by cutting transversely to the advancement direction (A) of the material web (1), by means for advancing the printed material web through the combining station (33) and to the cross-cutting station (34), by a stacking station (35) for stacking the subproducts (15) to form a stack (20), and by a folding station for folding the stacked subproducts (15) about a folding line.

9. Apparatus as claimed in claim 8, **characterized in that** the combining station (33) has a processing arrangement for folding the first material-web strand (10) against the second material-web strand (11) about a line (12) parallel to the advancement direction (A) of the material web (1) or a processing arrangement for severing the first material-web strand (10) along a line (28) parallel to the advancement direction (A) of the material web (1) and then for positioning the two material-web strands (10, 11) one above the other.

10. Apparatus as claimed in claim 8 or 9, **characterized in that**, in order to connect the subproducts (15) to one another, a device for applying an adhesive to the subproducts (15) in the region of the subsequent folding line (22) is provided, which is preferably associated to the stacking station (35).

11. Apparatus as claimed in any one of claims 8 to 10, **characterized by** a stapling station by means of which the subproducts (15) located one upon the other are connected along the folding line (22).

12. Apparatus as claimed in any one of claims 8 to 11, **characterized in that** the folding station (36) is arranged downstream of the stacking station (35) and serves for folding the stacked subproducts (15).

13. Apparatus as claimed in any one of claims 8 to 11, **characterized in that** the folding station is arranged between the cross-cutting station and the stacking station and serves for folding the individual subproducts.

## Revendications

1. Procédé de fabrication de produits imprimés pliés à feuilles multiples, en particulier de magazines et de brochures, à partir d'une bande de matériau (1) qui est imprimée dans une station d'impression digitale (32) et qui présente au moins trois sections de bande de matériau (2, 3, 4) imprimées disposées l'une à côté de l'autre dans leur direction longitudinale, **caractérisé en ce que**, pendant que la bande de matériau (1) défile dans une direction d'avancement (A), un premier tronçon de bande de matériau (10), formé par au moins une bande de matériau imprimée (4), est regroupé avec un deuxième tronçon de bande de matériau (11), formé par deux bandes de matériau imprimées (2,3), et est relié au moyen d'un adhésif avec le deuxième tronçon de bande de matériau (11) le long d'une ligne de reliage qui s'étend dans la direction longitudinale (A) de la bande de matériau (1), **en ce que** des sous-produits (15) sont séparés des tronçons de bande de matériau (10, 11) reliés l'un avec l'autre en les coupant transversalement par rapport à la direction d'avancement (A) de la bande de matériau (1), ces sous-produits consistant en une première feuille (17) imprimée, séparée du premier tronçon de bande de matériau (10), et une deuxième feuille (18) imprimée, assemblée avec la première feuille, séparée du deuxième tronçon de bande de matériau (11), et étant ensuite empilés pour former une pile (20), **en ce que** les sous-produits (15) sont reliés l'un avec l'autre lors de l'empilement ou après l'empilement et **en ce que** les sous-produits (15) en pile (20) sont pliés autour d'une ligne de pli (22) qui s'étend entre les bandes imprimées situées l'une à côté de l'autre de la deuxième feuille (18).

2. Procédé selon la revendication 1, **caractérisé en ce que** les sous-produits individuels sont pliés en forme de toit à deux pentes autour de la ligne de pli et sont ensuite posés à cheval les uns sur les autres pour former une pile.

3. Procédé selon l'une des revendications 1 à 2, **caractérisé en ce que**, pour le regroupement des deux tronçons de bande de matériau (10, 11), le premier tronçon de bande de matériau (10) est plié autour d'une ligne (12) parallèle à la direction d'avancement (A) de la bande de matériau (1) contre le deuxième tronçon de bande de matériau (11).

4. Procédé selon l'une des revendications 1 à 2, **caractérisé en ce que**, pour le regroupement des deux tronçons de bande de matériau (10, 11), le premier tronçon de bande de matériau (10) est séparé le long d'une ligne (28) parallèle à la direction d'avancement (A) de la bande de matériau (1) et les deux tronçons de bande de matériau (10, 11) sont ensuite posés l'un sur l'autre.

5. Procédé selon l'une des revendications 1 à 4, **caractérisé en ce que**, lors de l'empilement en pile (20), les sous-produits (15) sont reliés les uns avec les autres dans la zone de la ligne de pli (22) au moyen d'un adhésif.

6. Procédé selon l'une des revendications 1 à 4, **caractérisé en ce que** les sous-produits (15) posés les uns sur les autres en pile (20) sont reliés les uns avec les autres le long de la ligne de pli (22) par agrafage.

7. Procédé selon l'une des revendications 1 à 6, **caractérisé en ce que**, dans le cas d'une bande de matériau (1) qui présente quatre sections de bande de matériau imprimées disposées l'une à côté de l'autre, les tronçons de bande de matériau de même largeur sont regroupés soit par pliage de l'un des tronçons de bande de matériau autour de la ligne médiane de la bande de matériau contre l'autre tronçon de bande de matériau ou par séparation de l'un des tronçons de bande de matériau et ensuite par superposition des deux tronçons de bande de matériau et reliés l'un avec l'autre le long d'une ligne de reliage qui s'étend dans la direction longitudinale de la bande de matériau.

8. Dispositif de fabrication de produits imprimés pliés à feuilles multiples, en particulier de magazines et de brochures, à partir d'une bande de matériau (1) qui est imprimée dans une station d'impression digitale (32) et qui présente au moins trois sections de bande de matériau (2, 3, 4) imprimées disposées l'une à côté de l'autre dans leur direction longitudinale, **caractérisé par** une station de regroupement (33) raccordée à la suite d'une station d'impression digitale (32), et dans laquelle un premier tronçon de bande de matériau (10), formé par au moins une bande de matériau imprimée (4), est regroupé avec un deuxième tronçon de bande de matériau (11), formé par deux bandes de matériau imprimées (2, 3), et qui présente une installation pour le reliage des deux tronçons de bande de matériau (10, 11) le long d'une ligne de reliage qui s'étend dans la direction longitudinale (A) de la bande de matériau (1) au moyen d'un adhésif, par une station de découpe transversale (34) raccordée à la suite de la station de regroupement (33) pour la séparation de sous-produits (15) des tronçons de bande de matériau (10, 11) reliés l'un avec l'autre en les coupant transversalement par rapport à la direction d'avancement (A) de la bande de matériau (1), par un moyen pour l'avancement de la bande de matériau imprimée à travers la station de regroupement (33) et vers la station de découpe transversale (34), par une station d'empilement (35) pour l'empilement des sous-produits (15) en une pile (20) et par une station de pliage pour le pliage des sous-produits (15) empilés autour d'une ligne de pli.

9. Dispositif selon la revendication 8, **caractérisé en ce que** la station de regroupement (33) présente un ensemble de traitement pour le pliage du premier tronçon de bande de matériau (10) autour d'une ligne (12) parallèle à la direction d'avancement (A) de la bande de matériau (1) contre le deuxième tronçon de bande de matériau (11) ou un ensemble de traitement pour la séparation du premier tronçon de bande de matériau (10) le long d'une ligne (28) parallèle à la direction d'avancement (A) de la bande de matériau (1) et ensuite pour la superposition des deux tronçons de bande de matériau (10, 11).

10. Dispositif selon la revendication 8 ou 9, **caractérisé en ce que** pour le reliage des sous-produits (15) les uns avec les autres une installation pour l'application d'un adhésif sur les sous-produits (15) dans la zone de la future ligne de pli (22) est prévue, de préférence associée à la station d'empilement (35).

11. Dispositif selon l'une des revendications 8 à 10, **caractérisé par** une station d'agrafage pour le reliage des sous-produits (15) posés les uns sur les autres le long de la ligne de pli (22).

12. Dispositif selon l'une des revendications 8 à 11, **caractérisé en ce que** la station de pliage (36) est raccordée à la suite de la station d'empilement (35) et sert à plier les sous-produits (15) empilés.

13. Dispositif selon l'une des revendications 8 à 11, **caractérisé en ce que** la station de pliage est disposée entre la station de découpe transversale et la station d'empilement et sert à plier les sous-produits individuels.
